# FASCICULE DE BREVET EUROPEEN

(11) **EP 3 626 148 B1**
(45) Date de publication et mention de la délivrance du brevet: **04.08.2021**
(21) Numéro de dépôt: 19191537.0
(22) Date de dépôt: 13.08.2019
(51) Int. Cl.: A47L 9/22, A47L 9/00

(54) **DISPOSITIF D'ASPIRATION POUR ASPIRATEUR DOMESTIQUE**
ANSAUGVORRICHTUNG FÜR HAUSHALTSSAUGER
SUCTION DEVICE FOR A HOME VACUUM CLEANER

(30) Priorité: 24.09.2018 FR 1858665
(43) Date de publication de la demande: 25.03.2020
(73) Titulaire: SEB S.A., 69130 Ecully (FR)
(72) Inventeur: DAVID, Fabien, 27940 NOTRE DAME DE L'ISLE (FR)
(74) Mandataire: SEB Développement

(56) Documents cités:
- WO-A1-2010/051930
- WO-A1-2010/106471

## Description

### Domaine technique

La présente invention concerne le domaine des aspirateurs domestiques permettant d'aspirer des poussières et des déchets de faible granulométrie présents sur une surface à nettoyer, qui peut par exemple être du carrelage, du parquet, du stratifié, de la moquette ou un tapis.

### Etat de la technique

Un aspirateur domestique comporte de façon connue :
- un boîtier comportant un compartiment de filtration et un compartiment moteur séparés par une paroi de séparation pourvue d'un orifice de communication, et
- un dispositif d'aspiration logé dans le compartiment moteur, le dispositif d'aspiration comprenant un carter de moteur comprenant une ouverture de passage ; un moteur d'aspiration disposé dans le carter de moteur et configuré pour générer un flux d'aspiration, le moteur d'aspiration comprenant une ouverture d'entrée d'air ; et un élément d'étanchéité aéraulique configuré pour guider le flux d'aspiration depuis l'orifice de communication jusqu'à l'ouverture d'entrée d'air, l'élément d'étanchéité aéraulique étant annulaire et flexible, l'élément d'étanchéité aéraulique comprenant une première portion d'étanchéité annulaire configurée pour coopérer de manière étanche avec le carter de moteur, une deuxième portion d'étanchéité annulaire configurée pour coopérer de manière étanche avec le moteur d'aspiration, et une portion intermédiaire annulaire située entre les première et deuxième portions d'étanchéité annulaires. Le document WO 2010/051930 A1 décrit un élément d'étanchéité et un dispositif d'aspiration comprenant un tel élément d'étanchéité selon le préambule des revendications indépendantes 1 et 18.

Une telle configuration de l'élément d'étanchéité aéraulique peut induire, du fait d'un manque de souplesse de ce dernier, un transfert des vibrations générées par le moteur d'aspiration au boîtier de l'aspirateur domestique, ce qui se traduit par une augmentation sensible du bruit généré par l'aspirateur domestique et donc de l'inconfort subi par l'utilisateur lors de l'utilisation d'un tel aspirateur domestique.

### Résumé de l'invention

La présente invention vise à remédier à tout ou partie de ces inconvénients.

L'objectif de la présente invention consiste notamment à fournir un dispositif d'aspiration qui limite grandement un transfert des vibrations générées par le moteur d'aspiration au boîtier de l'aspirateur domestique, tout en garantissant des performances d'aspiration optimales au dispositif d'aspiration.

A cet effet, la présente invention concerne un dispositif d'aspiration pour aspirateur domestique, comprenant :
- un carter de moteur comprenant une ouverture de passage,
- un moteur d'aspiration disposé dans le carter de moteur et configuré pour générer un flux d'aspiration, le moteur d'aspiration comprenant une ouverture d'entrée d'air, et
- un élément d'étanchéité aéraulique configuré pour guider le flux d'aspiration depuis l'ouverture de passage jusqu'à l'ouverture d'entrée d'air, l'élément d'étanchéité aéraulique étant annulaire et flexible, l'élément d'étanchéité aéraulique comprenant une première portion d'étanchéité annulaire configurée pour coopérer de manière étanche avec le carter de moteur, une deuxième portion d'étanchéité annulaire configurée pour coopérer de manière étanche avec le moteur d'aspiration, et une portion intermédiaire annulaire située entre les première et deuxième portions d'étanchéité annulaires,
caractérisé en ce que la portion intermédiaire annulaire comporte au moins un pli radial orienté sensiblement radialement par rapport à un axe central de l'élément d'étanchéité aéraulique, et au moins un pli annulaire sensiblement concentrique avec l'axe central de l'élément d'étanchéité aéraulique.

Une telle configuration de l'élément d'étanchéité aéraulique, et en particulier la présence de l'au moins un pli radial et de l'au moins un pli annulaire, permet de limiter grandement le transfert des vibrations générées par le moteur d'aspiration au boîtier de l'aspirateur domestique. En effet, l'au moins un pli radial permet d'augmenter la souplesse de l'élément d'étanchéité aéraulique dans une direction tangentielle et donc de réduire sensiblement le transfert, au boîtier de l'aspirateur, des vibrations générées par les forces électromagnétiques engendrées par le fonctionnement du moteur d'aspiration et les interactions entre le rotor et le stator du moteur d'aspiration, tandis que l'au moins un pli annulaire permet d'augmenter la souplesse de l'élément d'étanchéité aéraulique dans une direction radiale et donc de réduire sensiblement le transfert, au boîtier de l'aspirateur, des vibrations générées par le balourd du moteur d'aspiration.

Le dispositif d'aspiration peut en outre présenter une ou plusieurs des caractéristiques suivantes, prises seules ou en combinaison.

Selon un mode de réalisation de l'invention, l'élément d'étanchéité aéraulique est monobloc.

Selon un mode de réalisation de l'invention, la portion intermédiaire annulaire comporte une première portion tubulaire s'étendant à partir de la première portion d'étanchéité annulaire et en direction du moteur d'aspiration, et une deuxième portion tubulaire s'étendant à partir de la deuxième portion d'étanchéité annulaire et dans une direction opposée au moteur d'aspiration, les première et deuxième portions tubulaires étant sensiblement concentriques et étant décalées axialement l'une par rapport à l'autre.

Selon un mode de réalisation de l'invention, la portion intermédiaire annulaire comporte en outre une portion de liaison annulaire située entre les première et deuxième portions tubulaires et reliant les première et deuxième portions tubulaires l'une à l'autre de manière à définir l'au moins un pli annulaire.

Selon un mode de réalisation de l'invention, la portion de liaison annulaire relie les première et deuxième portions tubulaires l'une à l'autre de manière à définir deux plis annulaires sensiblement concentriques avec l'axe central de l'élément d'étanchéité aéraulique, les deux plis annulaires étant orientés dans deux directions opposées. Une telle configuration de la portion de liaison augmente encore la souplesse de l'élément d'étanchéité aéraulique et limite donc encore le transfert des vibrations générées par le moteur d'aspiration au boîtier de l'aspirateur domestique.

Selon un mode de réalisation de l'invention, la portion intermédiaire annulaire présente une section longitudinale globalement en forme de Z.

Selon un mode de réalisation de l'invention, au moins une partie de la première portion tubulaire est située en regard de la deuxième portion tubulaire. En d'autres termes, les première et deuxième portions tubulaires se chevauchent au moins partiellement selon une direction axiale.

Selon un mode de réalisation de l'invention, la deuxième portion tubulaire est située radialement à l'intérieur de la première portion tubulaire.

Selon un mode de réalisation de l'invention, l'au moins un pli radial est ménagé au moins partiellement sur la deuxième portion tubulaire.

Selon un mode de réalisation de l'invention, l'au moins un pli radial est ménagé au moins partiellement sur la deuxième portion tubulaire et au moins partiellement sur la portion de liaison annulaire.

Selon un mode de réalisation de l'invention, l'au moins un pli radial s'étend globalement selon un plan orienté radialement par rapport à l'axe central de l'élément d'étanchéité aéraulique.

Selon un mode de réalisation de l'invention, la portion intermédiaire annulaire comporte une pluralité de plis radiaux qui sont orientés sensiblement radialement par rapport à l'axe central de l'élément d'étanchéité aéraulique et qui sont décalés angulairement les uns des autres et répartis autour de l'axe central, et par exemple régulièrement répartis autour de l'axe central.

Selon un mode de réalisation de l'invention, chaque pli radial comporte une surface concave orientée vers l'extérieur de l'élément d'étanchéité aéraulique et une surface convexe orientée vers l'intérieur de l'élément d'étanchéité aéraulique.

Selon un mode de réalisation de l'invention, les première et deuxième portions d'étanchéité annulaires sont décalées axialement l'une par rapport à l'autre. Selon un mode de réalisation de l'invention, la deuxième portion d'étanchéité annulaire s'étend autour de l'ouverture d'entrée d'air.

Selon un mode de réalisation de l'invention, la deuxième portion d'étanchéité annulaire comporte une lèvre d'étanchéité annulaire configurée pour coopérer de manière étanche avec le moteur d'aspiration.

Selon un mode de réalisation de l'invention, la lèvre d'étanchéité annulaire s'étend transversalement par rapport à l'axe central de l'élément d'étanchéité aéraulique.

Selon un mode de réalisation de l'invention, la lèvre d'étanchéité annulaire comporte une nervure d'étanchéité annulaire configurée pour coopérer de manière étanche avec le moteur d'aspiration.

Selon un mode de réalisation de l'invention, la nervure d'étanchéité annulaire est ménagée au niveau d'un bord périphérique de la lèvre d'étanchéité annulaire. Avantageusement, la nervure d'étanchéité annulaire s'étend sensiblement parallèlement à l'axe central de l'élément d'étanchéité aéraulique.

Selon un mode de réalisation de l'invention, la deuxième portion d'étanchéité annulaire comporte des nervures d'appui configurées pour prendre appui contre le moteur d'aspiration, et par exemple contre une surface externe du moteur d'aspiration.

Selon un mode de réalisation de l'invention, les nervures d'appui s'étendent autour de l'ouverture d'entrée d'air depuis une nervure d'étanchéité annulaire configurée pour coopérer de manière étanche avec le moteur d'aspiration.

Selon un mode de réalisation de l'invention, les nervures d'appui sont configurées pour répartir les forces de pression appliquées sur la nervure d'étanchéité annulaire lorsque le moteur d'aspiration est alimenté et génère le flux d'aspiration.

Selon un mode de réalisation de l'invention, les nervures d'appui sont configurées pour écarter au moins une portion de la lèvre d'étanchéité annulaire du moteur d'aspiration.

Selon un mode de réalisation de l'invention, les nervures d'appui s'étendent sensiblement radialement par rapport à l'axe central de l'élément d'étanchéité aéraulique.

Selon un mode de réalisation de l'invention, les nervures d'appui s'étendent jusqu'à la nervure d'étanchéité annulaire ou jusqu'à proximité de la nervure d'étanchéité annulaire.

Selon un mode de réalisation de l'invention, la deuxième portion d'étanchéité annulaire est configurée pour être plaquée et maintenue en appui de manière étanche contre le moteur d'aspiration lorsque le moteur d'aspiration est alimenté et génère le flux d'aspiration. En d'autres termes, lorsque le moteur d'aspiration est alimenté et génère le flux d'aspiration, la résultante des forces s'appliquant sur la deuxième portion d'étanchéité annulaire est telle que la deuxième portion d'étanchéité annulaire est plaquée et maintenue en appui de manière étanche contre le moteur d'aspiration.

Selon un mode de réalisation de l'invention, la deuxième portion d'étanchéité annulaire est configurée pour prendre appui contre le moteur d'aspiration lorsque le moteur d'aspiration est à l'arrêt.

Selon un mode de réalisation de l'invention, la deuxième portion d'étanchéité annulaire présente un diamètre extérieur inférieur à un diamètre extérieur de la première portion d'étanchéité annulaire.

Selon un mode de réalisation de l'invention, la première portion d'étanchéité annulaire est surmoulée sur un carénage avant du carter de moteur.

Selon un mode de réalisation de l'invention, l'ouverture de passage est prévue sur le carénage avant.

Selon un mode de réalisation de l'invention, la première portion d'étanchéité annulaire s'étend sur le pourtour de l'ouverture de passage. De façon avantageuse, la première portion d'étanchéité annulaire s'étend sur une face avant du carénage avant qui est située à l'opposé du moteur d'aspiration.

Selon un mode de réalisation de l'invention, le carénage avant du carter de moteur comporte une pluralité d'orifices traversants qui sont décalés angulairement les uns des autres et qui sont répartis autour de l'ouverture de passage, la première portion d'étanchéité annulaire étant surmoulée sur le carénage avant au niveau des orifices traversants. De façon avantageuse, chaque orifice traversant s'étend en arc de cercle.

Selon un mode de réalisation de l'invention, les orifices traversants sont alignés circonférentiellement.

Selon un mode de réalisation de l'invention, le carénage avant comporte une partie de maintien sur laquelle est surmoulée la première portion d'étanchéité annulaire, la partie de maintien comportant une bague de maintien annulaire qui définit l'ouverture de passage et qui est reliée à un corps principal du carénage avant par des pattes de liaison, les pattes de liaison s'étendant radialement et étant espacées angulairement les unes des autres de manière à former, avec la bague de maintien annulaire et le corps principal du carénage avant, les orifices traversants.

Selon un mode de réalisation de l'invention, la première portion d'étanchéité annulaire est en outre configurée pour coopérer de manière étanche avec le boîtier de l'aspirateur.

Selon un mode de réalisation de l'invention, la première portion d'étanchéité annulaire comporte une protubérance d'étanchéité annulaire s'étendant autour de l'ouverture de passage et configurée pour coopérer de manière étanche avec le boîtier de l'aspirateur. De façon avantageuse, la protubérance d'étanchéité annulaire fait saillie à l'opposé du moteur d'aspiration.

Selon un mode de réalisation de l'invention, la protubérance d'étanchéité annulaire recouvre les orifices traversants.

Selon un mode de réalisation de l'invention, la protubérance d'étanchéité annulaire présente un profil avant bombé et un profil arrière présentant au moins localement une forme en creux.

Un tel profil arrière en forme de creux permet de réduire l'épaisseur de la paroi formant la protubérance d'étanchéité annulaire, ce qui présente l'avantage d'augmenter la souplesse de la protubérance d'étanchéité annulaire.

Selon un mode de réalisation de l'invention, la protubérance d'étanchéité annulaire comprend une paroi annulaire qui est courbée. Avantageusement, la paroi annulaire comporte une première surface annulaire courbée qui est concave et orientée vers le moteur d'aspiration et une deuxième surface annulaire courbée qui est convexe et orientée à l'opposé du moteur d'aspiration, et par exemple vers une paroi de séparation appartenant au boîtier de l'aspirateur. Une telle configuration de la protubérance d'étanchéité annulaire permet d'assurer une étanchéité optimale entre le boîtier de l'aspirateur et le carter de moteur, tout en assurant un montage par cisaillement aisé et fiable de l'élément d'étanchéité aéraulique sur le boîtier de l'aspirateur et tout en assurant une souplesse optimale à l'élément d'étanchéité aéraulique. En particulier, une telle configuration de la protubérance d'étanchéité annulaire permet d'obtenir plus de souplesse dans le sens de l'axe du moteur d'aspiration afin de garantir une étanchéité optimale en absorbant les jeux entre le carter de moteur et le boîtier de l'aspirateur domestique. En outre, la paroi annulaire peut être particulièrement fine, ce qui permet d'utiliser une matière ayant une dureté plus élevée pour fabriquer l'élément d'étanchéité aéraulique et donc d'assurer un meilleur glissement de ce dernier lors de son montage par cisaillement.

Selon un mode de réalisation de l'invention, la protubérance d'étanchéité annulaire comprend en outre une pluralité de parois de liaison qui sont décalées angulairement les unes des autres et qui sont réparties autour de l'ouverture de passage, chaque paroi de liaison s'étendant à partir de la première surface annulaire courbée.

Selon un mode de réalisation de l'invention, le moteur d'aspiration comporte un ventilateur et un moteur électrique configuré pour entraîner en rotation le ventilateur.

Selon un mode de réalisation de l'invention, le moteur d'aspiration comporte en outre un couvercle de ventilateur recouvrant au moins partiellement le ventilateur, l'ouverture d'entrée d'air étant prévue sur le couvercle de ventilateur.

Selon un mode de réalisation de l'invention, le dispositif d'aspiration comporte un système de suspension configuré pour supporter le moteur d'aspiration. Le système de suspension peut comporter une pluralité d'éléments d'amortissement disposés sur le pourtour du moteur d'aspiration et reliés au carter de moteur. Avantageusement, chaque élément d'amortissement présente une section transversale globalement en forme de S. Une telle configuration des éléments d'amortissement permet d'utiliser des éléments d'amortissement très souples et donc de limiter encore le transfert des vibrations générées par le moteur d'aspiration au boîtier de l'aspirateur, et ainsi d'assurer un découplage amélioré du moteur d'aspiration par rapport au boîtier de l'aspirateur.

Selon un mode de réalisation de l'invention, le système de suspension comporte en outre au moins un ressort de compensation configuré pour compenser le poids du moteur d'aspiration. Un tel ressort de compensation permet notamment de maintenir le moteur d'aspiration en « lévitation » de telle sorte que les éléments d'amortissement puissent travailler de la même façon et donc assurer un centrage approprié du moteur d'aspiration par rapport au boîtier de l'aspirateur.

Selon un mode de réalisation de l'invention, l'élément d'étanchéité aéraulique est en élastomère.

La présente invention concerne en outre un aspirateur domestique comportant un dispositif d'aspiration selon l'une quelconque des caractéristiques précédentes.

Selon un mode de réalisation de l'invention, l'aspirateur domestique comporte un boîtier comprenant un compartiment de filtration et un compartiment moteur séparés par une paroi de séparation, la première portion d'étanchéité annulaire étant configurée pour coopérer de manière étanche avec la paroi de séparation. Avantageusement, l'élément d'étanchéité aéraulique est configuré pour guider le flux d'aspiration généré par le moteur d'aspiration depuis l'orifice de communication jusqu'à l'ouverture d'entrée d'air.

La présente invention concerne également un élément d'étanchéité aéraulique pour dispositif d'aspiration, l'élément d'étanchéité aéraulique étant configuré pour guider un flux d'aspiration depuis une ouverture de passage prévue sur un carter de moteur jusqu'à une ouverture d'entrée d'air d'un moteur d'aspiration, l'élément d'étanchéité aéraulique étant annulaire et flexible, l'élément d'étanchéité aéraulique comprenant une première portion d'étanchéité annulaire configurée pour coopérer de manière étanche avec le carter de moteur, une deuxième portion d'étanchéité annulaire configurée pour coopérer de manière étanche avec le moteur d'aspiration, et une portion intermédiaire annulaire située entre les première et deuxième portions d'étanchéité annulaires, caractérisé en ce que la portion intermédiaire annulaire comporte au moins un pli radial orienté sensiblement radialement par rapport à un axe central de l'élément d'étanchéité aéraulique, et au moins un pli annulaire sensiblement concentrique avec l'axe central de l'élément d'étanchéité aéraulique.

### Brève description des figures

L'invention sera bien comprise à l'aide de la description qui suit en référence aux dessins schématiques annexés représentant, à titre d'exemple non limitatif, une forme d'exécution du dispositif d'aspiration.
Figure 1 est une vue partielle en perspective d'un aspirateur domestique selon la présente invention.
Figure 2 est une vue en coupe longitudinale d'un boîtier de l'aspirateur domestique de la figure 1.
Figure 3 est une vue en perspective, partiellement tronquée, d'un dispositif d'aspiration appartenant à l'aspirateur de la figure 1.
Figure 4 est une vue éclatée en perspective du dispositif d'aspiration de la figure 3.
Figure 5 est une vue en perspective arrière d'un carénage avant et d'un élément d'étanchéité aéraulique appartenant au dispositif d'aspiration de la figure 3.
Figure 6 est une vue en coupe longitudinale du carénage avant et de l'élément d'étanchéité aéraulique de la figure 5.
Figures 7 et 8 sont des vues en perspective avant et arrière de l'élément d'étanchéité aéraulique de la figure 5.
Figure 9 est une vue en perspective arrière du carénage avant et d'un moteur d'aspiration appartenant au dispositif d'aspiration de la figure 3.
Figure 10 est une vue arrière du carénage avant et du moteur d'aspiration de la figure 9.

Les figures 1 à 10 représentent un aspirateur domestique 2 comportant notamment un boîtier 3, également corps d'aspirateur, comprenant de façon connue un compartiment de filtration 4 et un compartiment moteur 5 séparés par une paroi de séparation 6 pourvue d'un orifice de communication 7. Le compartiment de filtration 4 est destiné à recevoir un dispositif de filtration (non représenté sur les figures), tel qu'un sac de filtration ou un dispositif de séparation cyclonique, permettant de retenir des déchets aspirés dans le boîtier 3.

Le boîtier 3 comprend également une entrée d'air 8 par laquelle de l'air transportant des déchets est aspiré dans le boîtier 3, et une sortie d'air 9 par laquelle l'air préalablement débarrassé des déchets par le dispositif de filtration est évacué hors du boîtier 3. Le boîtier 3 est avantageusement équipé de roues 11 pour assurer le déplacement de l'aspirateur domestique 2.

L'aspirateur domestique 2 peut également comporter un tuyau flexible (non représenté sur les figures) raccordé, de préférence de manière amovible, à l'entrée d'air 8 du boîtier 3, et un accessoire d'aspiration (non représenté sur les figures) tel que, par exemple, un tube télescopique rigide qui peut recevoir, au niveau de son extrémité opposée au tuyau flexible, une tête d'aspiration amovible.

L'aspirateur domestique 2 comprend en outre un dispositif d'aspiration 12 logé dans le compartiment moteur 5. Le dispositif d'aspiration 12 comprend un carter de moteur 13. Selon le mode de réalisation représenté sur les figures, le carter de moteur 13 comporte un carénage avant 13.1 et un carénage arrière 13.2 assemblés l'un à l'autre par exemple par vissage ou encliquetage, et une ouverture de passage 14 ménagée sur le carénage avant 13.1.

Le dispositif d'aspiration 12 comprend de plus un moteur d'aspiration 15, également nommé moto-ventilateur, disposé dans le carter de moteur 13 et configuré pour générer un flux d'aspiration. De façon connue, le moteur d'aspiration 15 comporte un ventilateur et un moteur électrique configuré pour entraîner en rotation le ventilateur. Le moteur d'aspiration 15 peut comporter en outre un couvercle de ventilateur 16 recouvrant au moins partiellement le ventilateur et définissant une ouverture d'entrée d'air 17.

Le dispositif d'aspiration 12 comprend également un élément d'étanchéité aéraulique 18 qui est monobloc et qui est configuré pour guider le flux d'aspiration depuis l'ouverture de passage 14 jusqu'à l'ouverture d'entrée d'air 17.

Comme montré plus particulièrement sur les figures 6 à 8, l'élément d'étanchéité aéraulique 18 est annulaire et flexible, et comprend une première portion d'étanchéité annulaire 19 configurée pour coopérer de manière étanche avec le carter de moteur 13, une deuxième portion d'étanchéité annulaire 21 configurée pour coopérer de manière étanche avec le moteur d'aspiration 15, et une portion intermédiaire annulaire 22 située entre les première et deuxième portions d'étanchéité annulaires 19, 21. De façon avantageuse, les première et deuxième portions d'étanchéité annulaires 19, 21 sont décalées axialement l'une par rapport à l'autre.

Selon le mode de réalisation représenté sur les figures, la première portion d'étanchéité annulaire 19 s'étend sur le pourtour de l'ouverture de passage 14 et est surmoulée sur le carénage avant 13.1 du carter de moteur 13. De façon avantageuse, la première portion d'étanchéité annulaire 19 s'étend sur une face avant du carénage avant 13.1 qui est située à l'opposé du moteur d'aspiration 15.

Comme montré sur les figures 5 et 6, le carénage avant 13.1 comporte une partie de maintien 23 sur laquelle est surmoulée la première portion d'étanchéité annulaire 19. La partie de maintien 23 comporte avantageusement une bague de maintien annulaire 24 qui définit l'ouverture de passage 14 et qui est reliée à un corps principal 25 du carénage avant 13.1 par des pattes de liaison 26. Avantageusement, les pattes de liaison 26 s'étendent radialement et sont espacées angulairement les unes des autres de manière à former, avec la bague de maintien annulaire 24 et le corps principal 25 du carénage avant 13.1, des orifices traversants 27 qui sont décalés angulairement les uns des autres et qui sont répartis autour de l'ouverture de passage 14. Avantageusement, les orifices traversants 27 s'étendent en arc de cercle et sont alignés circonférentiellement. Comme montré sur les figures 6 et 8, la première portion d'étanchéité annulaire 19 comporte une protubérance d'étanchéité annulaire 28 s'étendant autour de l'ouverture de passage 14 et faisant saillie à l'opposé du moteur d'aspiration 15. La protubérance d'étanchéité annulaire 28 est configurée pour s'étendre autour de l'orifice de communication 7 et pour coopérer de manière étanche avec la paroi de séparation 6. De façon avantageuse, la protubérance d'étanchéité annulaire 28 recouvre les orifices traversants 27.

La protubérance d'étanchéité annulaire 28 comprend une paroi annulaire 29 qui est mince et qui est courbée. La paroi annulaire 29 comporte une première surface annulaire courbée 29.1 qui est concave et orientée vers le moteur d'aspiration 15 et une deuxième surface annulaire courbée 29.2 qui est convexe et orientée à l'opposé du moteur d'aspiration 15, c'est-à-dire vers la paroi de séparation 6.

La protubérance d'étanchéité annulaire 28 comprend en outre une pluralité de parois de liaison 31 qui sont décalées angulairement les unes des autres et qui sont réparties autour de l'ouverture de passage 14. Chaque paroi de liaison 31 s'étend à partir de la première surface annulaire courbée 29.1 et en regard d'une patte de liaison 26 respective, et est fixée par surmoulage à cette dernière. Ainsi, chaque paroi de liaison 31 s'étend avantageusement radialement.

Comme montré sur la figure 3, la deuxième portion d'étanchéité annulaire 21 s'étend autour de l'ouverture d'entrée d'air 17 et présente un diamètre extérieur inférieur à un diamètre extérieur de la première portion d'étanchéité annulaire 19.

La deuxième portion d'étanchéité annulaire 21 comporte plus particulièrement une lèvre d'étanchéité annulaire 32 qui s'étend transversalement par rapport à l'axe central A de l'élément d'étanchéité aéraulique 18 et qui est configurée pour coopérer de manière étanche avec le moteur d'aspiration 15, et plus particulièrement avec le couvercle de ventilateur 16.

La lèvre d'étanchéité annulaire 32 est configurée pour prendre appui contre le moteur d'aspiration 15 lorsque le moteur d'aspiration 15 est à l'arrêt, et pour être plaquée et maintenue en appui de manière étanche contre le moteur d'aspiration 15 lorsque le moteur d'aspiration 15 est alimenté et génère le flux d'aspiration. En d'autres termes, lorsque le moteur d'aspiration 15 est alimenté et génère le flux d'aspiration, la résultante des forces s'appliquant sur la lèvre d'étanchéité annulaire 32 est telle que la lèvre d'étanchéité annulaire 32 est plaquée et maintenue en appui de manière étanche contre le moteur d'aspiration 15.

Selon le mode de réalisation représenté sur les figures, la lèvre d'étanchéité annulaire 32 comporte une nervure d'étanchéité annulaire 33 configurée pour coopérer de manière étanche avec le moteur d'aspiration 15. La nervure d'étanchéité annulaire 33 est avantageusement ménagée au niveau d'un bord périphérique de la lèvre d'étanchéité annulaire 32, et s'étend sensiblement parallèlement à l'axe central A de l'élément d'étanchéité aéraulique 18.

Comme montré sur la figure 8, la deuxième portion d'étanchéité annulaire 21 comporte en outre des nervures d'appui 34 configurées pour prendre appui contre le moteur d'aspiration 15, et par exemple contre une surface externe du couvercle de ventilateur 16. De façon avantageuse, les nervures d'appui 34 s'étendent autour de l'ouverture d'entrée d'air 17 et s'étendent radialement par rapport à l'axe central A de l'élément d'étanchéité aéraulique 18. Les nervures d'appui 34 sont plus particulièrement configurées pour répartir les forces de pression appliquées sur la nervure d'étanchéité annulaire 33 lorsque le moteur d'aspiration 15 est alimenté et génère le flux d'aspiration. Selon le mode de réalisation représenté sur les figures, les nervures d'appui 34 s'étendent jusqu'à la nervure d'étanchéité annulaire 33.

Comme montré plus particulièrement sur la figure 6, la portion intermédiaire annulaire 22 de l'élément d'étanchéité aéraulique 18 comporte une première portion tubulaire 35 s'étendant à partir de la première portion d'étanchéité annulaire 19 et en direction du moteur d'aspiration 15, et une deuxième portion tubulaire 36 s'étendant à partir de la deuxième portion d'étanchéité annulaire 21 et à l'opposé du moteur d'aspiration 15. Les première et deuxième portions tubulaires 35, 36 sont concentriques avec l'axe central A de l'élément d'étanchéité aéraulique 18 et sont décalées axialement l'une par rapport à l'autre. Avantageusement, la deuxième portion tubulaire 36 est située radialement à l'intérieur de la première portion tubulaire 35, et les première et deuxième portions tubulaires 35, 36 se chevauchent partiellement selon une direction axiale.

La portion intermédiaire annulaire 22 comporte en outre une portion de liaison annulaire 37 située entre les première et deuxième portions tubulaires 35, 36 et reliant les première et deuxième portions tubulaires 35, 36 l'une à l'autre de manière à définir deux plis annulaires 38, 39 concentriques avec l'axe central A de l'élément d'étanchéité aéraulique 18. Les deux plis annulaires 38, 39 sont avantageusement orientés dans deux directions opposées, de telle sorte que la portion intermédiaire annulaire 22 présente une section longitudinale globalement en forme de Z.

Selon le mode de réalisation représenté sur les figures, la portion intermédiaire annulaire 22 comporte également une pluralité de plis radiaux 41 qui sont orientés sensiblement radialement par rapport à l'axe central A de l'élément d'étanchéité aéraulique 18, et qui s'étendent avantageusement chacun globalement selon un plan orienté radialement par rapport à l'axe central A. Les plis radiaux 41 sont décalés angulairement les uns des autres et sont avantageusement régulièrement répartis autour de l'axe central A.

Chaque pli radial 41 comporte avantageusement une surface concave 41.1 orientée vers l'extérieur de l'élément d'étanchéité aéraulique 18 et une surface convexe 41.2 orientée vers l'intérieur de l'élément d'étanchéité aéraulique 18.

Selon le mode de réalisation représenté sur les figures, chaque pli radial 41 est avantageusement ménagé partiellement sur la deuxième portion tubulaire 36 et partiellement sur la portion de liaison annulaire 37.

Le dispositif d'aspiration 12 comporte en outre (voir notamment les figures 9 et 10) un système de suspension 43 configuré pour supporter le moteur d'aspiration 15. Le système de suspension 43 comporte plus particulièrement une pièce de support 44 fixée sur le moteur d'aspiration 15, et une pluralité d'éléments d'amortissement 45 interposés entre la pièce de support 44 et le carter de moteur 13 et répartis autour du moteur d'aspiration 15.

La pièce de support 44 peut par exemple comporter une partie de support annulaire 44.1 s'étendant autour du moteur d'aspiration 15, une partie arrière 44.2 s'étendant à l'arrière du moteur d'aspiration 15 et des branches de liaison 44.3 s'étendant longitudinalement et reliant la partie de support annulaire 44.1 à la partie arrière 44.2. De façon avantageuse, la pièce de support 44 peut ainsi définir un logement dans lequel est monté le moteur d'aspiration 15.

Avantageusement, chaque élément d'amortissement 45 présente une section transversale globalement en forme de S, et comporte une première partie de fixation 45.1 fixée au carter de moteur 13, par exemple au carénage arrière 13.2, et une deuxième partie de fixation 45.2 fixée à la pièce de support 44. Le système de suspension 43 peut par exemple comporter quatre éléments d'amortissement 45 régulièrement répartis autour du moteur d'aspiration 15.

Selon le mode de réalisation représenté sur les figures, le système de suspension 43 comporte en outre un ressort de compensation 46 configuré pour compenser le poids du moteur d'aspiration 15. Le ressort de compensation 46 peut par exemple être situé au-dessus du moteur d'aspiration 15 et être formé par un ressort de traction. Selon une variante de réalisation, le ressort de compensation 46 pourrait être situé en-dessous du moteur d'aspiration 15 et être formé par un ressort de compression.

Le ressort de compensation 46 est plus particulièrement interposé entre la pièce de support 44 et le carter de moteur 13. Ainsi, le ressort de compensation 46 comporte avantageusement une première portion d'extrémité 46.1 fixée au carter de moteur 13, par exemple au carénage arrière 13.2, et une deuxième portion d'extrémité 46.2 fixée à la pièce de support 44.

Bien entendu, la présente invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

## Revendications

1. Dispositif d'aspiration (12) pour aspirateur domestique, comprenant :
- un carter de moteur (13) comprenant une ouverture de passage (14),
- un moteur d'aspiration (15) disposé dans le carter de moteur (13) et configuré pour générer un flux d'aspiration, le moteur d'aspiration (15) comprenant une ouverture d'entrée d'air (17), et
- un élément d'étanchéité aéraulique (18) configuré pour guider le flux d'aspiration depuis l'ouverture de passage (14) jusqu'à l'ouverture d'entrée d'air (17), l'élément d'étanchéité aéraulique (18) étant annulaire et flexible, l'élément d'étanchéité aéraulique (18) comprenant une première portion d'étanchéité annulaire (19) configurée pour coopérer de manière étanche avec le carter de moteur (13), une deuxième portion d'étanchéité annulaire (21) configurée pour coopérer de manière étanche avec le moteur d'aspiration (15), et une portion intermédiaire annulaire (22) située entre les première et deuxième portions d'étanchéité annulaires (19, 21),
**caractérisé en ce que** la portion intermédiaire annulaire (22) comporte au moins un pli radial (41) orienté sensiblement radialement par rapport à un axe central (A) de l'élément d'étanchéité aéraulique (18), et au moins un pli annulaire (38, 39) sensiblement concentrique avec l'axe central (A) de l'élément d'étanchéité aéraulique (18).

2. Dispositif d'aspiration (12) selon la revendication 1, dans lequel la portion intermédiaire annulaire (22) comporte une première portion tubulaire (35) s'étendant à partir de la première portion d'étanchéité annulaire (19) et en direction du moteur d'aspiration (15), et une deuxième portion tubulaire (36) s'étendant à partir de la deuxième portion d'étanchéité annulaire (21) et dans une direction opposée au moteur d'aspiration (15), les première et deuxième portions tubulaires (35, 36) étant sensiblement concentriques et étant décalées axialement l'une par rapport à l'autre.

3. Dispositif d'aspiration (12) selon la revendication 2, dans lequel la portion intermédiaire annulaire (22) comporte en outre une portion de liaison annulaire (37) située entre les première et deuxième portions tubulaires (35, 36) et reliant les première et deuxième portions tubulaires (35, 36) l'une à l'autre de manière à définir l'au moins un pli annulaire (38, 39).

4. Dispositif d'aspiration (12) selon la revendication 3, dans lequel la portion intermédiaire annulaire (22) relie les première et deuxième portions tubulaires (35, 36) l'une à l'autre de manière à définir deux plis annulaires (38, 39) sensiblement concentriques avec l'axe central (A) de l'élément d'étanchéité aéraulique (18), les deux plis annulaires (38, 39) étant orientés dans deux directions opposées.

5. Dispositif d'aspiration (12) selon l'une quelconque des revendications 2 à 4, dans lequel au moins une partie de la première portion tubulaire (35) est située en regard de la deuxième portion tubulaire (36).

6. Dispositif d'aspiration (12) selon l'une quelconque des revendications 2 à 5, dans lequel la deuxième portion tubulaire (36) est située radialement à l'intérieur de la première portion tubulaire (35).

7. Dispositif d'aspiration (12) selon l'une quelconque des revendications 2 à 6, dans lequel l'au moins un pli radial (41) est ménagé au moins partiellement sur la deuxième portion tubulaire (36).

8. Dispositif d'aspiration (12) selon l'une quelconque des revendications 1 à 7, dans lequel la portion intermédiaire annulaire (22) comporte une pluralité de plis radiaux (41) qui sont orientés sensiblement radialement par rapport à l'axe central (A) de l'élément d'étanchéité aéraulique (18) et qui sont décalés angulairement les uns des autres et répartis autour de l'axe central (A).

9. Dispositif d'aspiration (12) selon l'une quelconque des revendications 1 à 8, dans lequel les première et deuxième portions d'étanchéité annulaires (19, 21) sont décalées axialement l'une par rapport à l'autre.

10. Dispositif d'aspiration (12) selon l'une quelconque des revendications 1 à 9, dans lequel la deuxième portion d'étanchéité annulaire (21) comporte une lèvre d'étanchéité annulaire (32).

11. Dispositif d'aspiration (12) selon la revendication 10, dans lequel la lèvre d'étanchéité annulaire (32) comporte une nervure d'étanchéité annulaire (33) configurée pour coopérer de manière étanche avec le moteur d'aspiration (15).

12. Dispositif d'aspiration (12) selon la revendication 10 ou 11, dans lequel la deuxième portion d'étanchéité annulaire (21) comporte des nervures d'appui (34) configurées pour prendre appui contre le moteur d'aspiration (15).

13. Dispositif d'aspiration (12) selon l'une quelconque des revendications 1 à 12, dans lequel la deuxième portion d'étanchéité annulaire (21) est configurée pour être plaquée et maintenue en appui de manière étanche contre le moteur d'aspiration (15) lorsque le moteur d'aspiration (15) est alimenté et génère le flux d'aspiration.

14. Dispositif d'aspiration (12) selon l'une quelconque des revendications 1 à 13, dans lequel la deuxième portion d'étanchéité annulaire (21) présente un diamètre extérieur inférieur à un diamètre extérieur de la première portion d'étanchéité annulaire (19).

15. Dispositif d'aspiration (12) selon l'une quelconque des revendications 1 à 14, dans lequel la première portion d'étanchéité annulaire (19) est surmoulée sur un carénage avant (13.1) du carter de moteur (13).

16. Dispositif d'aspiration (12) selon l'une quelconque des revendications 1 à 15, dans lequel la première portion d'étanchéité annulaire (19) est en outre configurée pour coopérer de manière étanche avec le boîtier (3) de l'aspirateur.

17. Aspirateur domestique (2) comportant un dispositif d'aspiration (12) selon l'une quelconque des revendications précédentes.

18. Elément d'étanchéité aéraulique (18) configuré pour guider un flux d'aspiration depuis une ouverture de passage (14) prévue sur un carter de moteur (13) jusqu'à une ouverture d'entrée d'air (17) d'un moteur d'aspiration (15), l'élément d'étanchéité aéraulique (18) étant annulaire et flexible, l'élément d'étanchéité aéraulique (18) comprenant une première portion d'étanchéité annulaire (19) configurée pour coopérer de manière étanche avec le carter de moteur (13), une deuxième portion d'étanchéité annulaire (21) configurée pour coopérer de manière étanche avec le moteur d'aspiration (15), et une portion intermédiaire annulaire (22) située entre les première et deuxième portions d'étanchéité annulaires (19, 21), **caractérisé en ce que** la portion intermédiaire annulaire (22) comporte au moins un pli radial (41) orienté sensiblement radialement par rapport à un axe central (A) de l'élément d'étanchéité aéraulique (18), et au moins un pli annulaire (38, 39) sensiblement concentrique avec l'axe central (A) de l'élément d'étanchéité aéraulique (18).

## Patentansprüche

1. Ansaugvorrichtung (12) für Haushaltssauger, Folgendes umfassend:
- ein Motorgehäuse (13), das eine Durchgangsöffnung (14) umfasst,
- einen Ansaugmotor (15), der in dem Motorgehäuse (13) angeordnet ist und konfiguriert ist, um eine Ansaugströmung zu erzeugen, wobei der Ansaugmotor (15) eine Lufteingangsöffnung (17) umfasst, und
- ein Aeraulikdichtungselement (18), das konfiguriert ist, um die Ansaugströmung von der Durchgangsöffnung (14) bis zur Lufteingangsöffnung (17) zu leiten, wobei das Aeraulikdichtungselement (18) ringförmig und biegsam ist, wobei das Aeraulikdichtungselement (18) einen ersten ringförmigen Dichtungsabschnitt (19), der konfiguriert ist, um in dichter Form mit dem Motorgehäuse (13) zusammenzuwirken, einen zweiten ringförmigen Dichtungsabschnitt (21), der konfiguriert ist, um in dichter Form mit dem Ansaugmotor (15) zusammenzuwirken, und einen ringförmigen Zwischenabschnitt (22) umfasst, der sich zwischen dem ersten und zweiten ringförmigen Dichtungsabschnitt (19, 21) gelegen ist,
**dadurch gekennzeichnet, dass** der ringförmige Zwischenabschnitt (22) mindestens eine radiale Falte (41) umfasst, die im Wesentlichen radial in Bezug auf eine zentrale Achse (A) des Aeraulikdichtungselements (18) ausgerichtet ist, und mindestens eine ringförmige Falte (38, 39) im Wesentlichen konzentrisch mit der zentralen Achse (A) des Aeraulikdichtungselements (18).

2. Ansaugvorrichtung (12) nach Anspruch 1, wobei der ringförmige Zwischenabschnitt (22) einen ersten rohrförmigen Abschnitt (35) umfasst, der sich aus dem ersten ringförmigen Dichtungsabschnitt (19) und in Richtung des Ansaugmotors (15) erstreckt, und einen zweiten ringförmigen Abschnitt (36), der sich aus dem zweiten ringförmigen Dichtungsabschnitt (21) und in eine entgegengesetzte Richtung zum Ansaugmotor (15) erstreckt, wobei der erste und zweite rohrförmige Abschnitt (35, 36) im Wesentlichen konzentrisch sind und axial in Bezug zueinander versetzt sind.

3. Ansaugvorrichtung (12) nach Anspruch 2, wobei der ringförmige Zwischenabschnitt (22) weiter einen ringförmigen Verbindungsabschnitt (37) umfasst, der zwischen dem ersten und zweiten rohrförmigen Abschnitt (35, 36) gelegen ist, und den ersten und zweiten rohrförmigen Abschnitt (35, 36) derart miteinander verbindet, um mindestens eine ringförmige Falte (38, 39) zu definieren.

4. Ansaugvorrichtung (12) nach Anspruch 3, wobei der ringförmige Zwischenabschnitt (22) den ersten und zweiten rohrförmigen Abschnitt (35, 36) derart miteinander verbindet, um zwei im Wesentlichen mit der zentralen Achse (A) des Aeraulikdichtungselements (18) konzentrische ringförmige Falten (38, 39) zu definieren, wobei die beiden ringförmigen Falten (38, 39) in zwei entgegengesetzte Richtungen ausgerichtet sind.

5. Ansaugvorrichtung (12) nach einem der Ansprüche 2 bis 4, wobei mindestens ein Teil des ersten rohrförmigen Abschnitts (35) gegenüber dem zweiten rohrförmigen Abschnitt (36) gelegen ist.

6. Ansaugvorrichtung (12) nach einem der Ansprüche 2 bis 5, wobei der zweite ringförmige Abschnitt (36) radial innerhalb des ersten rohrförmigen Abschnitts (35) gelegen ist.

7. Ansaugvorrichtung (12) nach einem der Ansprüche 2 bis 6, wobei die mindestens eine radiale Falte (41) mindestens teilweise auf dem zweiten rohrförmigen Abschnitt (36) eingerichtet ist.

8. Ansaugvorrichtung (12) nach einem der Ansprüche 1 bis 7, wobei der ringförmige Zwischenabschnitt (22) eine Vielzahl von radialen Falten (41) umfasst, die im Wesentlichen radial in Bezug auf die zentrale Achse (A) des Aeraulikdichtungselements (18) ausgerichtet sind, und winkelig voneinander versetzt sind, und um die zentrale Achse (A) herum verteilt sind.

9. Ansaugvorrichtung (12) nach einem der Ansprüche 1 bis 8, wobei der erste und zweite ringförmige Dichtungsabschnitt (19, 21) axial in Bezug zueinander versetzt sind.

10. Ansaugvorrichtung (12) nach einem der Ansprüche 1 bis 9, wobei der zweite ringförmige Dichtungsabschnitt (21) eine ringförmige Dichtungslippe (32) umfasst.

11. Ansaugvorrichtung (12) nach Anspruch 10, wobei die ringförmige Dichtungslippe (32) eine ringförmige Dichtungsrippe (33) umfasst, die konfiguriert ist, um in dichter Form mit dem Ansaugmotor (15) zusammenzuwirken.

12. Ansaugvorrichtung (12) nach Anspruch 10 oder 11, wobei der zweite ringförmige Dichtungsabschnitt (21) Anlegerippen (34) umfasst, die konfiguriert sind, um sich an den Ansaugmotor (15) anzulegen.

13. Ansaugvorrichtung (12) nach einem der Ansprüche 1 bis 12, wobei der zweite ringförmige Dichtungsabschnitt (21) konfiguriert ist, um in dichter Form auf Anlage an den Ansaugmotor (15) gedrückt und gehalten zu werden, wenn der Ansaugmotor (15) versorgt ist und die Ansaugströmung erzeugt.

14. Ansaugvorrichtung (12) nach einem der Ansprüche 1 bis 13, wobei der zweite ringförmige Dichtungsabschnitt (21) einen Außendurchmesser kleiner als einen Außendurchmesser des ersten ringförmigen Dichtungsabschnitts (19) aufweist.

15. Ansaugvorrichtung (12) nach einem der Ansprüche 1 bis 14, wobei der erste ringförmige Dichtungsabschnitt (19) auf eine vordere Verkleidung (13.1) des Motorgehäuses (13) angeformt ist.

16. Ansaugvorrichtung (12) nach einem der Ansprüche 1 bis 15, wobei der erste ringförmige Dichtungsabschnitt (19) weiter konfiguriert ist, um in dichter Form mit der Einhausung (3) des Saugers zusammenzuwirken.

17. Haushaltssauger (2), der eine Ansaugvorrichtung (12) nach einem der vorstehenden Ansprüche umfasst.

18. Aeraulikdichtungselement (18), das konfiguriert ist, um eine Ansaugströmung von einer Durchgangsöffnung (14), die auf einem Motorgehäuse (13) vorgesehen ist, bis zu einer Lufteingangsöffnung (17) eines Ansaugmotors (15) zu leiten, wobei das Aeraulikdichtungselement (18) ringförmig und biegsam ist, wobei das Aeraulikdichtungselement (18) einen ersten ringförmigen Dichtungsabschnitt (19), der konfiguriert ist, um in dichter Form mit dem Motorgehäuse (13) zusammenzuwirken, einen zweiten ringförmigen Dichtungsabschnitt (21), der konfiguriert ist, um in dichter Form mit dem Ansaugmotor (15) zusammenzuwirken, und einen ringförmigen Zwischenabschnitt (22) umfasst, der sich zwischen dem ersten und zweiten ringförmigen Dichtungsabschnitt (19, 21) gelegen ist, **dadurch gekennzeichnet, dass** der ringförmige Zwischenabschnitt (22) mindestens eine radiale Falte (41) umfasst, die im Wesentlichen radial in Bezug auf eine zentrale Achse (A) des Aeraulikdichtungselements (18) ausgerichtet ist, und mindestens eine ringförmige Falte (38, 39) im Wesentlichen konzentrisch mit der zentralen Achse (A) des Aeraulikdichtungselements (18).

## Claims

1. Suction device (12) for a domestic vacuum cleaner, comprising:
- a motor housing (13) comprising a passage opening (14),
- a suction motor (15) disposed in the motor housing (13) and configured to generate a suction flow, the suction motor (15) comprising an air inlet opening (17), and
- an aeraulic sealing element (18) configured to guide the suction flow from the passage opening (14) to the air inlet opening (17), the aeraulic sealing element (18) being annular and flexible, the aeraulic sealing element (18) comprising a first annular sealing portion (19) configured to cooperate in a sealed manner with the motor housing (13), a second annular sealing portion (21) configured to cooperate in a sealed manner with the suction motor (15), and an annular intermediate portion (22) located between the first and second annular sealing portions (19, 21),
**characterised in that** the annular intermediate portion (22) comprises at least one radial fold (41) oriented substantially radially relative to a central axis (A) of the aeraulic sealing element (18), and at least one annular fold (38, 39) substantially concentric with the central axis (A) of the aeraulic sealing element (18).

2. Suction device (12) according to claim 1, wherein the annular intermediate portion (22) comprises a first tubular portion (35) extending from the first annular sealing portion (19) and in the direction of the suction motor (15), and a second tubular portion (36) extending from the second annular sealing portion (21) and in a direction opposite the suction motor (15), the first and second tubular portions (35, 36) being substantially concentric and being axially offset from one another.

3. Suction device (12) according to claim 2, wherein the annular intermediate portion (22) further comprises an annular connection portion (37) located between the first and second tubular portions (35, 36) and connecting the first and second tubular portions (35, 36) to one another in such a way as to define the at least one annular fold (38, 39).

4. Suction device (12) according to claim 3, wherein the annular intermediate portion (22) connects the first and second tubular portions (35, 36) to one another in such a way as to define two annular folds (38, 39) substantially concentric with the central axis (A) of the aeraulic sealing element (18), the two annular folds (38, 39) being oriented in two opposite directions.

5. Suction device (12) according to any of claims 2 to 4, wherein at least one portion of the first tubular portion (35) is located facing the second tubular portion (36).

6. Suction device (12) according to any of claims 2 to 5, wherein the second tubular portion (36) is located radially inside the first tubular portion (35).

7. Suction device (12) according to any of claims 2 to 6, wherein the at least one radial fold (41) is arranged at least partially on the second tubular portion (36).

8. Suction device (12) according to any of claims 1 to 7, wherein the annular intermediate portion (22) comprises a plurality of radial folds (41) that are oriented substantially radially relative to the central axis (A) of the aeraulic sealing element (18) and which are angularly offset from one another and distributed about the central axis (A).

9. Suction device (12) according to any of claims 1 to 8, wherein the first and second annular sealing portions (19, 21) are offset axially with respect to one another.

10. Suction device (12) according to any of claims 1 to 9, wherein the second annular sealing portion (21) comprises an annular sealing lip (32).

11. Suction device (12) according to claim 10, wherein the annular sealing lip (32) comprises an annular sealing rib (33) configured to cooperate in a sealed manner with the suction motor (15).

12. Suction device (12) according to claim 10 or 11, wherein the second annular sealing portion (21) comprises supporting ribs (34) configured to bear against the suction motor (15).

13. Suction device (12) according to any of claims 1 to 12, wherein the second annular sealing portion (21) is configured to be thrust and maintained bearing in a sealed manner against the suction motor (15) when the suction motor (15) is powered and is generating the suction flow.

14. Suction device (12) according to any of claims 1 to 13, wherein the second annular sealing portion (21) has an outer diameter less than an outer diameter of the first annular sealing portion (19).

15. Suction device (12) according to any of claims 1 to 14, wherein the first annular sealing portion (19) is overmoulded on a front fairing (13.1) of the motor housing (13).

16. Suction device (12) according to any of claims 1 to 15, wherein the first annular sealing portion (19) is further configured to cooperate in a sealed manner with the case (3) of the vacuum cleaner.

17. Domestic vacuum cleaner (2) comprising a suction device (12) according to any preceding claim.

18. Aeraulic sealing element (18) configured to guide a suction flow from a passage opening (14) provided on a motor housing (13) to an air inlet opening (17) of a suction motor (15), the aeraulic sealing element (18) being annular and flexible, the aeraulic sealing element (18) comprising a first annular sealing portion (19) configured to cooperate in a sealed manner with the motor housing (13), a second annular sealing portion (21) configured to cooperate in a sealed manner with the suction motor (15), and an annular intermediate portion (22) located between the first and second annular sealing portions (19, 21), **characterised in that** the annular intermediate portion (22) comprises at least one radial fold (41) oriented substantially radially relative to a central axis (A) of the aeraulic sealing element (18), and at least one annular fold (38, 39) substantially concentric with the central axis (A) of the aeraulic sealing element (18).
